# EUROPÄISCHE PATENTSCHRIFT

(11) **EP 0 082 807 B1**
(45) Veröffentlichungstag und Bekanntmachung des Hinweises auf die Patenterteilung: **20.03.1985**
(21) Anmeldenummer: 82730150.8
(22) Anmeldetag: 21.12.1982
(51) Int. Cl.: D06J 1/06

(54) **Vorrichtung zum Führen des Faltmessers und zum Betätigen des Kipparmes des Messerbalkens einer Plissiermaschine**
Device for a pleating machine to drive the pleating blade and the control lever of the blade support
Dispositif pour machine à plisser destiné à commander la lame de pliage et actionner le levier du support de ladite lame

(30) Priorität: 22.12.1981 DE 3151238
(43) Veröffentlichungstag der Anmeldung: 29.06.1983
(73) Patentinhaber: Karl Rabofsky GmbH, D-1000 Berlin 61 (DE)
(72) Erfinder: Feiten, Erwin, Dr.-Ing., D-1000 Berlin 28 (DE); Lehmann, Clemens, Dipl.-Ing., D-1000 Berlin 51 (DE)
(74) Vertreter: Böning, Manfred, Dr.-Ing.

## Beschreibung

Die Erfindung betrifft eine Vorrichtung zum Führen des Faltmessers und zum Betätigen des Kipparmes-eines schwenkbar an Auslegern einer Messerwelle gelagerten Messerbalkens einer Plissiermaschine.

Bekannt sind Vorrichtungen der vorstehenden Art, bei denen die Kippbewegungen für den Messerbalken mittels einer Rollenführung in den Kipparm eingeleitet werden. Der Kipparm ist in diesem Fall mit einem Bolzen versehen, der eine Rolle trägt, die an der Rollenführung abrollt. Die Rollenführung ist dabei an einem Schieber befestigt, der ein Kugellager und einen Taststift trägt und der über einen Hebel durch eine Feder nach unten gezogen wird. Das Kugellager und mit ihm der Schieber und die Rollenführung wird von einer Kurvenscheibe bei jedem Rückhub des Faltmessers gegen die Wirkung einer Feder angehoben und gleichzeitig wird durch eine Klinke ein Musterrad um einen Bruchteil gedreht. Das Musterrad ist mit sogenannten Steuerstiften versehen, die mit dem Taststift zusammenwirken, um das Faltmesser entweder an einem oberen oder einem unteren Streifblech entlangzuführen.

Die bekannte Vorrichtung vermag insofern nicht voll zu befriedigen, als sie einerseits kompliziert aufgebaut ist und zum anderen nur mit erheblichem Zeitaufwand umrüstbar ist.

Der Erfindung liegt die Aufgabe zugrunde, eine Vorrichtung der in Betracht gezogenen Art zu schaffen, die sich durch besondere Einfachheit auszeichnet und die dem Benutzer einer mit der Vorrichtung ausgestatteten Maschine die Möglichkeit einer grösseren Freizügigkeit hinsichtlich des gewünschten Musters eröffnet. Diese Aufgabe wird erfindungsgemäss durch eine Vorrichtung gelöst, die einen reversierbaren Einzelantrieb für ein Schwenkorgan zum Hin- und Herschwenken mindestens einer Schwinge zwischen zwei Endstellungen aufweist, dass schwenkbar an der Schwinge ein Zwischenglied gelagert ist, an das im Abstand von seiner Anlenkstelle an der Schwinge der Kipparm angelenkt ist.

Die erfindungsgemässe Vorrichtung, bei der der Schaltmechanismus für den Messerbalken durch eine Viergelenkkette gebildet wird, ist ausserordentlich einfach aufgebaut. Da ihr ein eigener Antrieb zugeordnet ist, erübrigt sich ein mechanisches Ein- bzw. Umrüsten der Maschine beim Wechsel von Faltenmustern. Der Einzelantrieb - Jässtsich vielmehr durch eine Programmsteuerung steliern:Vorteilhaft ist auch, dass durch die neue Vorrichtung eine Zwangsführung der Messer erreicht wird, die das Einhalten eines bestimmten Anpressdruckes der Messerspitzen gegen die Streifbleche ermöglicht, wobei die Geometrie der vom Schwenkorgan, der Schwinge, dem Zwischenglied, dem Kipparm und dem Ausleger gebildeten Gelenkkette so gewählt ist, dass die Spitze des Faltmessers in Abhängigkeit von der Stellung des Schwenkorgans am oberen oder unteren Streifblech der Plissiermaschine entlang geführt wird.

Weitere Einzelheiten und Merkmale der Erfindung ergeben sich aus den Unteransprüchen und der nachstehenden Beschreibung mehrerer in der beigefügten Zeichnung dargestellter Ausführungsbeispiele. Es zeigen:
Fig. 1 eine Vorrichtung zum Betätigen des unteren Messerbalkens einer Plissiermaschine,
Fig. 2 eine Vorrichtung zum Betätigen des oberen Messerbalkens einer Plissiermaschine,
Fig. 3 die wesentlichen Teile der Vorrichtung gemäss Fig. 1 am Ende des Vorlaufens der Faltmesser zur Bildung einer Rückwärtsfalte,
Fig. 4 das Öffnen der Faltmesser,
Fig. 5 eine Zwischenposition der Faltmesser beim Rücklauf,
Fig. 6 die geöffneten Faltmesser am Ende des Rücklaufes,
Fig. 7 das Schliessen der Faltmesser zu Beginn eines neuen Vorlaufes zur Bildung einer Rückwärtsfalte,
Fig. 8 eine Zwischenposition der Faltmesser beim Vorlauf während einer Rückwärtsfaltenbildung,
Fig. 9 die wesentlichen Teile der Vorrichtung gemäss Fig. 2 in einer Position, in der sich die Teile der Vorrichtung gemäss Fig. 1 in der Position gemäss Fig. 6 befinden,
Fig. 10 das Schliessen der Faltmesser zu Beginn eines Vorlaufes zur Bildung von Vorwärtsfalten,
Fig. 11 eine Zwischenposition der Faltmesser beim Vorlauf während einer Vorwärtsfaltenbildung,
Fig. 12 die wesentlichen Teile der Vorrichtung gemäss Fig. 2 am Ende des Vorlaufs der Faltmesser zur Bildung einer Vorwärtsfalte,
Fig. 13 das Öffnen der Faltmesser,
Fig. 14 eine Zwischenposition der Faltmesser beim Rücklauf,
Fig. 15 die wesentlichen Teile einer weiteren Vorrichtung in einer ersten Stellung und
Fig. 16 die wesentlichen Teile der Vorrichtung gemäss Fig. 15 in einer zweiten Position.

In Fig. 1 sind 1 und 2 die Plissierwalzen einer Plissiermaschine, deren oberes Faltmesser 3 an einem oberen Messerbalken 4 und deren unteres Faltmesser 5 an einem unteren Messerbalken 6 befestigt sind. Die Faltmesser bewegen sich zwischen einem oberen Streifblech 7 und einem unteren Streifblech 8 hin und her. Beide Messerbalken 4 und 6 sind schwenkbar auf Zapfen 9 gelagert, die am Ende von Auslegern 10 angeordnet sind, welche drehfest oder über einen federnden Mitnehmer mit einer Messerwelle 11 verbunden sind. 12 ist der Kipparm zum Einleiten einer Kippbewegung in den unteren Messerbalken 6. Der Kipparm 12 ist an seinem dem Messerbalken 6 abgewandten Ende auf der Achse 13 eines Zwischengliedes 14 schwenkbar gelagert, das seinerseits schwenkbar mit Zapfen 15 an einer Schwinge 16 gelagert ist. Die Schwinge 16 ist ihrerseits über Zapfen 17 und 18 drehbar am Gestell einer Plissiermaschine gelagert. Sie besitzt eine Längsführung 19, in die der Mitnehmerfinger 20 eines Schwenkorgans 21 greift, das auf der Antriebswelle 22 eines reversierbaren Einzelantriebes 23 sitzt.

Das Schwenkorgan 21 wird beim Betrieb der Maschine zwischen zwei Stellungen hin- und herbewegt. Eine der beiden Stellungen ist in Fig. 1 dargestellt. In der zweiten Stellung ist das Schwenkorgan 21 gegenüber der in Fig. 1 dargestellten Lage um ca. 180° nach links geschwenkt.

Während die in Fig. 1 dargestellte Vorrichtung zum Kippen des unteren Messerbalkens 6 dient, zeigt Fig. 2 eine Vorrichtung zum Kippen des oberen Messerbalkens 4 der gleichen Plissiermaschine. Für einander entsprechende Teile werden in den Fig. 1 und 2 die gleichen Bezugszeichen verwendet. Der Kipparm 24 des oberen Messerbalkens 4 ist auch hier auf einer Achse 13 eines Zwischengliedes 14 gelagert, welches wiederum einen Teil einer Viergelenkkette bildet, zu dem die durch das Schwenkorgan 21 antreibbare Schwinge 16 gehört. Je nach der Stellung der Schwenkorgane 21 werden die Messerbalken nach unten oder oben gedrückt. Nehmen beide Schwenkorgane beim Messervorlauf die in den Fig. 1 und 2 dargestellte Position ein, so sind die Faltmesser geschlossen und das obere Faltmesser 3 wird durch das untere Faltmesser 5 gegen das obere Streifblech 7 gedrückt. Wird das Schwenkorgan 21, in Fig. 1 betrachtet, bei Erreichen des walzennahen Totpunktes um ca. 180° nach links geschwenkt, so wird über den Kipparm 12 eine Kippbewegung in den Messerbalken 6 eingeleitet, der eine Abwärtsbewegung der vorderen Kante des unteren Faltmessers 5 bewirkt. Das untere Faltmesser 5 wird folglich beim Messerrücklauf am unteren Streifblech 7 entlanggeführt, wobei die Faltmesser 3, 5 geöffnet sind. Je nachdem, ob die .Faltmesser 3 und 5 beim Vorlauf an das obere Streifblech 7 oder an das untere Streifblech 8 gedrückt werden, entstehen Rückwärts- oder Vorwärtsfalten.

Bei der Bildung von Rückwärtsfalten drückt das untere Faltmesser 5 das obere Faltmesser 3 gegen das Streifblech 7. Fig. 3 zeigt die Position der Faltmesser am Ende des Vorlaufes zur Bildung einer Rückwärtsfalte. Wenig später werden die Faltmesser 3 und 5 geöffnet (vgl. Fig. 4) und während des Rücklaufs aufgrund der Kinematik der beiden Fü h-rungsvorrichtungen an den ihnen zugewandten Streifblechen 7 und 8 zurückgeführt (vgl. Fig. 5), bis sie eine Endposition erreichen (vgl. Fig. 6). Während des Rücklaufes nimmt das Schwenkorgan 21 der Vorrichtung gemäss Fig. 1 eine Linkslage ein (vgl. Fig. 4 bis 6), aus der es zu Beginn eines neuen Vorlaufes wieder in die in Fig. 1 dargestellte Position zurückgeschwenkt wird (vgl. Fig. 7), bei der die Rückwärtsfaltenbildung erfolgt (vgl. Fig. 8 und 3).

Bei der Bildung einer Vorwärtsfalte drückt das obere Faltmesser 3 das untere Faltmesser 5 gegen das untere Streifblech 8. Fig. 9 zeigt die Position der Faltmesser 3, 5 im walzenfernen Totpunkt ihrer Bewegungsbahn. Die Fig. 9 entspricht folglich der Fig. 6 mit der Massgabe, dass sie die Stellung des Kipparmes 24 wiedergibt, während in Fig. 6 die Stellung des Kipparmes 12 gezeigt ist. Aus der Stellung gemäss Fig. 9 wird das Schwenkorgan 21 um ca. 180° in die Position gemäss Fig. 10 geschwenkt, die die Faltmesser 3 und 5 am Beginn des Vorlaufes zwecks Bildung einer Vorwärtsfalte zeigt. Die Fig. 11 und 12 geben Zwischenpositionen der Faltmesser 3 und 5 bei der Vorwärtsfaltenbildung wieder. In Fig. 13 öffnen die Faltmesser 3 und 5 nach Erreichen des walzennahen Totpunktes. Die in Fig. 13 dargestellte Position entspricht der Position der Teile in Fig. 2. Fig. 14 schliesslich zeigtdie Faltmesser 3 und 5 während des Rücklaufes.

In den Fig. 15 und 16 ist eine modifizierte Ausführungsform einer Messerkippvorrichtung dargestellt. Auf die Wiedergabe der Messer wurde hier verzichtet. Die Achse 25 des Ausführungsbeispiels gemäss Fig. 15 und 16 entspricht der Achse 15 der zuerst beschriebenen Lösung.

Bei dem zweiten Ausführungsbeispiel finden zwei Betätigungsstangen 26 und 27 Verwendung, die durch ein Schwenkorgan 28 betätigbar sind. Das Schwenkorgan 28 wird von einer Scheibe gebildet, die Mitnehmernuten 29 und 30 für an den Betätigungsstangen 26 und 27 angeordnete Mitnehmerfinger 31 und 32 aufweist. Durch die Mitnehmernuten 29 und 30 lässt sich jeweils ein Mitnehmerfinger 31 bzw. 32 an einer Kulissenführung 33 entlangführen.

An ihren dem Schwenkorgan 28 abgewandten Enden sind die Betätigungsstangen 26 und 27 mit Lenkern 34 und 35 verbunden, die auf Achsen 36 und 37 am Gestell 38 der Maschine gelagert sind. Ausserdem ist auf den die Betätigungsstangen 26 und 27 mit den Lenkern 34 und 35 verbindenden Zapfen 39 und 40 eine Schwinge 41 gelagert, die die Achse 25 trägt, welche der Achse 15 des ersten Ausführungsbeispiels entspricht und an die ein Zwischenglied 42 angelenkt ist.

Das Schwenkorgan 28 ist auch in diesem Falle auf der Antriebswelle 22 eines Einzelantriebes gelagert.

Auch mit der zweiten Ausführungsform lassen sich die gleichen Bewegungsabläufe wie mit der zuerst beschriebenen Ausführungsform steuern. Durch die gewählte Anordnung der Betätigungsstangen 26, 27 erhält man einen doppelten Kniehebeleffekt, der die Übertragung grosser Kräfte durch die Achse 25 in ihren Endlagen ermöglicht.

## Patentansprüche

1. Vorrichtung zum Führen des Faltmessers und zum Betätigen des Kipparmes eines schwenkbar an Auslegern einer Messerwelle gelagerten Messerbalkens einer Plissiermaschine, dadurch gekennzeichnet, dass sie einen Einzelantrieb (23) für ein Schwenkorgan (21; 28) zum Hin- und Herschwenken mindestens einer Schwinge (16; 41 ) zwischen zwei Endstellungen aufweist, dass schwenkbar an der Schwinge (16; 41 ) ein Zwischenglied (14; 42) gelagert ist, an das im Abstand von seiner Anlenkstelle (15) an der Schwinge (16; 41 ) der Kipparm (12, 24) angelenkt ist, wobei die Geometrie der vom Schwenkorgan (21 ; 28), der Schwinge (16; 41), dem Zwischenglied (14; 42), dem Kipparm (12; 24) und dem Ausleger (10) gebildeten Gelenkkette so gewählt ist, dass die Spitze des Faltmessers (3, 5) in Abhängigkeit von der Stellung des Schwenkorgans (21 ; 28) am oberen oder unteren Streifblech (7,8) der Plissiermaschine entlang geführt wird.

2. Vorrichtung nach Anspruch 1, dadurch gekennzeichnet, dass der Einzelantrieb (23) von einem Elektromotor mit einer zwischen jeweils zwei Positionen hin- und herbewegbaren Antriebswelle (22) gebildet wird.

3. Vorrichtung nach einem der Ansprüche 1 oder 2, dadurch gekennzeichnet, dass die Schwinge (16) schwenkbar am Gestell der Plissiermaschine gelagert ist.

4. Vorrichtung nach einem der Ansprüche 1 bis 3, dadurch gekennzeichnet, dass die Schwinge (16) mit einer Längsführung (19) für einen Mitnehmerfinger (20) des Schwenkorganes (21) versehen ist.

5. Vorrichtung nach Anspruch 4, dadurch gekennzeichnet, dass das Schwenkorgan (21) von einem auf der Antriebswelle (22) des als Elektromotor ausgebildeten Einzelantriebes (23) befestigten Auslegerarm gebildet wird.

6. Vorrichtung nach einem der Ansprüche 1 bis 5, dadurch gekennzeichnet, dass die Schwinge (16) eine Gabel aufweist, zwischen deren Schenkeln das Zwischenglied (14) gelagert ist.

7. Vorrichtung nach Anspruch 6, dadurch gekennzeichnet, dass das Zwischenglied (14) U-förmig ausgebildet ist und zwei zu den Schenkeln der Gabel der Schwinge (16) parallel verlaufende Schenkel aufweist, deren freie Enden durch eine Schwenkachse (13) für den Kipparm (12,24) verbunden sind.

8. Vorrichtung nach einem der Ansprüche 1 oder 2, dadurch gekennzeichnet, dass die Schwinge (41 ) an Lenkern (34, 35) gelagert ist, die ihrerseits schwenkbar am Gestell (38) der Plissiermaschine gelagert sind.

9. Vorrichtung nach einem der Ansprüche 8, dadurch gekennzeichnet, dass sie zwei über die Lenker (34, 35) mit dem Gestell (38) der Plissiermaschine verbundene Betätigungsstangen (26, 27) aufweist, wobei an den Anlenkstellen der Lenker (34, 35) an die Betätigungsstangen (26, 27) auch die Schwinge (41) angelenkt ist.

10. Vorrichtung nach Anspruch 9, dadurch gekennzeichnet, dass das Schwenkorgan (28) von einer Scheibe mit Mitnehmernuten (29,30) für an den Betätigungsstangen (26, 27) angeordnete Mitnehmerfinger (31, 32) gebildet wird.

11. Vorrichtung nach Anspruch 10, dadurch gekennzeichnet, dass durch die Mitnehmernuten (29, 30) jeweils ein Mitnehmerfinger (31, 32) in einer Kulissen-Führung (33) hin- und herbewegbar ist.

## Claims

1. Apparatus for guiding the folding blade and for actuating the tilting arm of a blade bar mounted pivotable on jibs of a blade shaft and belonging to a pleating machine, wherein the apparatus has an individual drive (23) for a pivoting member (21; 28) to pivot at least one rocker (16; 41 ) to and fro between two end positions, wherein mounted pivotably on the rocker (16; 41 ) is an intermediate member (14; 42) on which the tilting arm (12; 24) is articulated at a distance from its point of articulation (15) on the rocker (16; 41), the geometry of the articulated chain formed by the pivoting member (21 ; 28), the rocker (16; 41), the intermediate member (14; 42), the tilting arm (12; 24) and the jib (10) being selected so that the tip of the folding blade (3, 5) is guided along on the upper or lower contact blade (7, 8) of the pleating machine as a function of the position of the pivoting member (21; 28).

2. Apparatus according to Claim 1, wherein the individual drive (23) is formed by an electric motor with a drive shaft (22) movable to and fro between two particular positions.

3. Apparatus according to one of Claims 1 or 2, wherein the rocker (16) is mounted pivotably on the frame of the pleating machine.

4. Apparatus according to one of Claims 1 to 3, wherein the rocker (16) is provided with a longitudinal guide (19) for an engagement finger (20) of the pivoting member (21).

5. Apparatus according to Claim 4, wherein the pivoting member (21) is formed by a jib arm fastened to the drive shaft (22) of the individual drive (23) designed as an electric motor.

6. Apparatus according to one of Claims 1 to 5, wherein the rocker (16) has a fork between the prongs of which the intermediate member (14) is mounted.

7. Apparatus according to Claim 6, wherein the intermediate member (14) is made U-shaped and has two legs which extend parallel to the prongs of the fork of the rocker (16), and the free ends of which are connected by a pivot pin (13) for the tilting arm (12,24).

8. Apparatus according to one of Claims 1 or 2, wherein the rocker (41 ) is mounted on connecting rods (34, 35) which are themselves mounted pivotably on the frame (38) of the pleating machine.

9. Apparatus according to Claim 8, wherein the apparatus has two actuating rods (26, 27) connected to the frame (38) of the pleating machine via the connecting rods (34, 35) the rocker (41) also being articulated to the actuating rods (26, 27) at the points of articulation of the connecting rods (34, 35).

10. Apparatus according to Claim 9, wherein the pivoting member (28) is formed by a disc with engagement grooves (29, 30) for engagement fingers (31, 32) located on the actuating rods (26, 27).

11. Apparatus according to Claim 10, wherein an engagement finger (31,32) is movable, in each case, to and fro in a slotted guide (33) by means of the engagement grooves (29,30).

## Revendications

1. Dispositif destiné à commander la lame de pliage et à actionner le bras basculant d'une poutre porte-lame d'une machine à plisser qui est montée oscillante sur des consoles d'un arbre porte-lame, caractérisé en ce qu'il comprend un entraînement individuel (23) pour un organe oscillant (21; 28) servant à faire osciller alternativement au moins une bascule (16; 41) entre deux positions extrêmes, en ce que, sur la bascule (16; 41), tourillonne un organe intermédiaire (14; 42) sur lequel le bras basculant (12; 24) est articulé à une certaine distance de son point d'articulation (15) sur la bascule (16; 41 ), la géométrie de la chaîne articulée formée par l'organe oscillant (21 ; 28), la bascule (16; 41 ), l'élément intermédiaire (14; 42), le bras basculant (12; 24) et la console (10) étant choisis de manière que la pointe de la lame de pliage (3; 5) soit guidée le long de la tôle de glissement supérieure ou inférieure (7; 8) de la machine à plisser, en fonction de la position de l'organe oscillant (21 ; 28).

2. Dispositif selon la revendication 1, caractérisé en ce que l'entraînement individuel (23) est formé par un moteur électrique muni d'un arbre d'entraînement (22) qui peutsedéplaceralternati- vement entre deux positions.

3. Dispositif selon l'une des revendications 1 ou 2, caractérisé en ce que la bascule (16) est montée oscillante sur le bâti de la machine à plisser.

4. Dispositif selon l'une des revendications 1 à 3, caractérisé en ce que la bascule (16) est munie d'un guide longitudinal (19) pour un doigt entraîneur (20) de l'organe oscillant (21).

5. Dispositif selon la revendication 4, caractérisé en ce que l'organe oscillant (21 ) est formé par un bras-console fixé à l'arbre d'entraînement (22) de l'entraînement individuel (23) constitué par un moteur électrique.

6. Dispositif selon l'une des revendications 1 à 5, caractérisé en ce que la bascule (16) présente une fourche entre les branches de laquelle l'organe intermédiaire (14) est tourillonné.

7. Dispositif selon la revendication 6, caractérisé en ce que l'organe intermédiaire (14) est en forme de U et présente deux branches qui s'étendent parallèlement aux branches de la fourche de la bascule (16), et dont les extrémités libres sont réunies par un axe d'oscillation (13) prévu pour le bras basculant (12, 24).

8. Dispositif selon l'une des revendications 1 ou 2, caractérisé en ce que la bascule (41 ) tourillonne sur des biellettes (34, 35) qui, à leur tour, sont montées oscillantes sur le bâti (38) de la machine à plisser.

9. Dispositif selon la revendication 8, caractérisé en ce qu'il comporte des bielles d'actionnement (26, 27) reliées au bâti (38) de la machine à plisser par l'intermédiaire des biellettes (34, 35), la bascule (41 ) tourillonnant également sur les bielles d'actionnement (26, 27) aux articulations des biellettes (34, 35).

10. Dispositif selon la revendication 9, caractérisé en ce que l'organe oscillant (28) est formé par un disque muni d'encoches d'entraînement (29, 30) prévues pour des doigts entraîneurs (31, 32) agencés sur les bielles d'actionnement (26, 27).

11. Dispositif selon la revendication 10, caractérisé en ce qu'un doigt entraîneur (31, 32) peut être mis en mouvement alternatif par l'encoche d'entraînement (29, 30) correspondante, dans un guide à coulisse (33).
